# EUROPÄISCHE PATENTSCHRIFT

(11) **EP 2 120 646 B1**
(45) Veröffentlichungstag und Bekanntmachung des Hinweises auf die Patenterteilung: **23.08.2017**
(21) Anmeldenummer: 07845289.3
(22) Anmeldetag: 11.12.2007
(51) Int. Cl.: A47B 88/40, A47B 88/00, A47B 88/463

(54) **MÖBELKORPUS MIT EINER DICHTLIPPE UND EINEM AUSSTOSSER**
FURNITURE BODY HAVING A SEALING LIP AND AN EJECTOR
CORPS DE MEUBLE MUNI D'UNE LÈVRE D'ÉTANCHÉITÉ ET D'UN ÉJECTEUR

(30) Priorität: 23.02.2007 AT 2892007
(43) Veröffentlichungstag der Anmeldung: 25.11.2009
(73) Patentinhaber: Julius Blum GmbH, 6973 Höchst (AT)
(72) Erfinder: GRIMM, Mathias, A-6844 Altach (AT)
(74) Vertreter: Torggler & Hofinger Patentanwälte
(86) Internationale Anmeldenummer: PCT/AT2007/000560
(87) Internationale Veröffentlichungsnummer: WO 2008/101260

(56) Entgegenhaltungen:
- DE-A1- 2 449 961
- DE-U1- 29 805 839
- DE-U1-202005 006 945

## Beschreibung

Die vorliegende Erfindung betrifft einen Möbelkorpus mit wenigstens einem im bzw. am Möbelkorpus bewegbar lagerbasen Möbelteil, einer Dichtlippe zum Abdichten des bewegbar lagerbaren Möbelteiles in dessen Schließstellung und einem Ausstoßer für das Möbelteil, der durch Druckausübung auf das Möbelteil in dessen Schließstellung auslösbar ist, wobei die Dichtlippe derart komprimierbar ausgebildet ist, dass das Möbelteil aus seiner Schließstellung bis zur Auslösung des Ausstoßers in den Möbelkorpus gedrückt werden kann.

So zeigt die DE 20 2005 006 945 U1 vom 28. April 2005 ein Öffnungs- und Schließsystem, insbesondere für Möbelteile, mit einem elektrischen Sensor, der auf eine elektromechanische Antriebseinheit derart einwirken kann, dass ein Aktuator mit mechanischem Energiespeicher ein erstes Teil relativ zu einem zweiten Teil bewegt. Zwischen dem Möbelkorpus und der Möbelfront ist dabei eine Dichtlippe angeordnet.

Problematisch bei einem derartigen Möbelkorpus war bisher, dass an sich bereits bekannte Ausstoßer für im Möbelkorpus bewegbar lagerbare Möbelteile, welche durch Druckausübung auf das Möbelteil in der Schließstellung auslösbar sind, nicht einsetzbar waren. Der Grund bestand darin, dass die eingesetzten Dichtlippen das Eindrücken des Möbelteils in den Möbelkorpus zur Auslösung des Ausstoßers verhindert haben.

Aufgabe der Erfindung ist es, einen Möbelkorpus der eingangs genannten Art derart weiter zu bilden, dass dieses Problem behoben wird.

Diese Aufgabe wird durch einen Möbelkorpus mit den Merkmalen des Anspruchs 1 gelöst.

Durch derartige Dichtlippen, welche im Folgenden noch genauer beschrieben werden, ist es also möglich, die bereits bekannten Ausstoßer, welche durch Druckausübung auf das Möbelteil auslösbar sind, auch in Kombination mit einer Dichtlippe einzusetzen.

Bewegbare Möbelteile sind häufig mit einer Einzugsvorrichtung versehen, welche das bewegbare Möbelteile in seine Schließstellung ziehen soll. Um zu verhindern, dass es durch die andauernde Druckausübung des Möbelteils auf die Dichtlippe zu einer bleibenden Verformung der Dichtlippe kommt, kann vorgesehen sein, dass ein Puffer mit einem Stößel so angeordnet ist, dass der Stößel im Wesentlichen so weit vom Möbelkorpus absteht wie die Dichtlippe in der Schließstellung des Möbelteils. Durch diese Maßnahme wird einerseits ein genau definierter Eindrückweg für die Auslösung des vorzugsweise elektrischen Ausstoßers zur Verfügung gestellt und andererseits wird eine Deformation der Dichtlippe durch eine Einzugsvorrichtung des Möbelteils vermieden,

Ist am Möbelkorpus eine Ausziehführung mit einer Ladenschiene für das Möbelteile angeordnet, so kann vorzugsweise vorgesehen sein, dass der Puffer zwischen der Ladenschiene und dem Möbelkorpus angeordnet ist.

Als bewegbare Möbelteile kommen beispielsweise Schubladen, Möbeltüren oder Möbelklappen in Frage. Ein, in diesem Fall elektrischer, Ausstoßer für das Möbelteil ist beispielsweise in der WO 2006/017864 A1 in unterschiedlichen Ausführungsbeispielen offenbart und muss daher an dieser Stelle nicht im Detail beschrieben werden.

Es gibt verschiedene Möglichkeiten Dichtlippen derart auszubilden, dass sie bei einem Möbelkorpus nach einer der vorgenannten Ausführungsformen einsetzbar sind.

Beispielsweise kann vorgesehen sein, dass die Dichtlippe mit einem Montageteil zur Montage am Möbelkorpus und einem Anlageteil zur Anlage am Möbelteil versehen ist, wobei der Anlageteil ein mit dem Montageteil verbundenes erstes Ende aufweist. In diesem Fall ergibt sich der erfindungsgemäße Effekt dadurch, dass der Anlageteils ein vom ersten Ende beabstandetes, freies zweites Ende aufweist.

Anders als bei Dichtlippen nach dem Stand der Technik, bei welchen der Anlageteil an seinen beiden Enden mit dem Montageteil verbunden ist, woraus sich ein in Längserstreckung der Dichtlippe verlaufender geschlossener Kanal ergibt, kann sich bei einer erfindungsgemäßen Dichtlippe der Anlageteil während einer Kompression an das Montageteil anschmiegen, ohne der Kompression große Gegenkräfte entgegenzusetzen. Durch die erfindungsgemäße Maßnahme wird mit anderen Worten eine Dichtlippe realisiert, welche einen einseitig offenen Kanal aufweist.

Da es während der Kompression bei einer derartigen Dichtlippe zu einem Verschwenken des Anlageteils relativ zum Montageteil und einer damit verbundenen Reibbewegung am anliegenden Möbelteil kommt, kann vorzugsweise vorgesehen sein, am Anlageteil Abschnitte aus reibungsreduziertem Material, zum Beispiel Polyethylen-Streifen (PE-Streifen oder Streifen aus PVC 1134) anzuordnen.

Eine alternative Ausgestaltung für eine erfindungsgemäße Dichtlippe weist ebenfalls einen Montageteil zur Montage am Möbelkorpus und einen Anlageteil zur Anlage am Möbelteil auf. Bei dieser Variante der Erfindung ist allerdings vorgesehen, dass der Anlageteil über wenigstens ein Zwischenteil mit dem Montageteil verbunden ist, wobei das Zwischenteil eine vorgegebene Knickstelle aufweist. Durch die vorgegebene Knickstelle (in Längserstreckung eigentlich eine Knicklinie) wird das Komprimieren des Anlageteils während einer Kompression erleichtert. Hierdurch werden die der Kompression entgegen gesetzten Kräfte wesentlich reduziert.

Ist nur genau ein, mit dem zweiten Ende verbundenes Zwischenteil vorgesehen, während das erste Ende mit dem Montageteil verbunden ist, kommt es wie bei der ersten Variante zu einem Verschwenken des Anlageteils relativ zum Montageteil. In diesem Fall sind ebenfalls Abschnitte aus reibungsreduziertem Material vorteilhaft.

Bei beiden Varianten der erfindungsgemäßen Dichtlippe kann vorgesehen sein, dass der Anlageteil, der Montageteil und gegebenenfalls der Zwischenteil einstückig ausgebildet sind.

Der Anlageteil kann bei allen Ausführungsbeispielen zum Beispiel aus dem Kunststoff EMPP503 bestehen.

Zusätzlich oder alternativ kann vorgesehen sein, dass am Montageteil wenigstens ein Verankerungszapfen zur Montage am Möbelkorpus angeordnet ist.

Weitere Vorteile und Einzelheiten der Erfindung ergeben sich anhand der Figuren sowie der dazugehörigen Figurenbeschreibung. Dabei zeigen:
- Fig. 1: einen Möbelkorpus in perspektivischer Ansicht,
- Fig. 2a bis 2c: den in Fig. 1 dargestellten Möbelkorpus, wobei die Frontblende des obersten Möbelteils entfernt wurde, in perspektivischer Ansicht sowie zwei Detailansichten,
- Fig. 3a bis 3c: einen Puffer in Explosionsdarstellung, in einer Vorder- und einer Rückansicht,
- Fig. 4a bis 4c: den in den Figuren 3a bis 3c dargestellten Puffer in Draufsicht in verschiedenen Betriebsstellungen,
- Fig. 5a, 5b: eine Dichtlippe nach dem Stand der Technik in nicht komprimiertem bzw. komprimiertem Zustand,
- Fig. 6a bis 6e: verschiedene Ausfühmngsbeispiele von erfindungsgemäßen Dichtlippen in nicht komprimiertem Zustand und
- Fig. 7a bis 7e: die in den Figuren 6a bis 6e dargestellten Dichtlippen in komprimiertem Zustand.

In dem in Fig. 1 dargestellten Möbelkorpus 1 sind drei als Schubladen ausgebildete Möbelteile 3 bewegbar gelagert. Am Möbelkorpus 1 ist eine Dichtlippe 2 in vier Abschnitten so angeordnet, dass der Möbelkorpus 1 rundum abgedichtet ist.

Diese Anordnung ist in den Fig. 2a bis 2c besser erkennbar. In diesen Figuren wurde beim obersten Möbelteil 3 die Frontblende entfernt. Dies gestattet einen Blick auf die zwischen Frontblende und Möbelkorpus 1 angeordneten Dichtlippen nach einer ersten Variante der Erfindung. Erkennbar ist auch eine Ausziehführung für die Schublade mit einer Korpusschiene 7 und einer Ladenschiene 6. Ein Puffer 4 ist zwischen der Ladenschiene 6 und dem Möbelkorpus 1 angeordnet. Hiefür ist eine besonders flache Ausbildung des Puffers 4 vonnöten.

Die Ausbildung des Puffers 4 geht aus den Figuren 3a bis 3c hervor. Der Puffer 4 weist einen Stößel 5 auf, welcher bewegbar in einem Gehäuse gelagert ist. Er ist gegen die Wirkung zweier Federn 8 in das Gehäuse hereindrückbar und wird in seiner passiven Stellung durch Anschläge 9 im Gehäuse gehalten.

Die Fig. 4a zeigt den Puffer 4 in seiner passiven Stellung, das heißt, mit maximal aus dem Gehäuse herausbewegtem Stößel 5.

In Fig. 4b wurde der Stößel 5 bereits über die Frontblende des in Fig. 4b nicht dargestellten Möbelteils etwas in das Gehäuse hineingedrückt.

Fig. 4c zeigt den Zustand bei maximal in das Gehäuse eingedrücktem Stößel 5. In diesem Zustand wurde das Möbelteil 3 derart weit in den Möbelkorpus 1 hineingedrückt, dass es zur Auslösung eines nicht dargestellten elektrischen Ausstoßers für das Möbelteil 3 kommt.

Fig. 5a zeigt eine Dichtlippe 2 nach dem Stand der Technik mit einem Montageteil 14 zur Montage am Möbelkorpus 1 und einem Anlageteil 11 zur Anlage am Möbelteil 3. Das Anlageteil 11 ist halbzylinderförmig ausgebildet und begrenzt gemeinsam mit dem Montageteil 14 entlang der Längserstreckung der Dichtlippe 2 einen geschlossenen Kanal. Fig. 5b zeigt den komprimierten Zustand der Dichtlippe 2.

Die Fig. 6a bis 6e zeigen verschiedene Ausführungsformen von erfindungsgemäßen Dichtlippen 2.

In der Variante nach Fig. 6a ist der Anlageteil 11 nur mit einem Ende 12 am Montageteil 14 befestigt. Das zweite Ende 13 ist frei ausgebildet, sodass, anders als beim Stand der Technik, ein halboffener Kanal entsteht. Zur Verankerung des Montageteils 14 im Möbelkorpus 1 ist ein Verankerungszapfen 18 vorgesehen.

In der Variante nach Fig. 6b ist der Anlageteil 11 zwar ebenfalls nur mit einem Ende 12 mit dem Montageteil 14 verbunden. Das zweite Ende ist jedoch nicht frei ausgebildet, sondern über ein Zwischenteil 16 ebenfalls mit dem Montageteil 14 verbunden. Wesentlich ist, dass das Zwischenteil 16 eine vorgegebene Knickstelle 17 aufweist. Zur Verringerung der Reibung sind in diesem Ausführungsbeispiel streifenförmige Abschnitte 15 aus reibungsreduziertem Material am Anlageteil 11 angeordnet.

In der Variante nach Fig. 6c sind beide Enden des Anlageteils 11 über vorgegebene Knickstellen 17 aufweisende Zwischenteile 16 mit dem Montageteil 14 verbunden.

In der Variante nach Fig. 6d weist die Dichtlippe 2 ein freies Ende 13 auf (so wie auch in Fig. 6a). Anders als im Ausführungsbeispiel nach Fig. 6a ist jedoch der Anlageteil 11 im Wesentlichen eben ausgebildet und weist Abschnitte 15 aus reibungsreduziertem Material auf.

Im Ausführungsbeispiel nach Fig. 6e ist der Anlageteil 11 konvex ausgebildet und ebenfalls (so wie in Fig. 6c) über zwei vorgegebene Knickstellen 17 aufweisende Zwischenteile 16 mit dem Montageteil 14 verbunden.

Die Fig. 7a bis 7e zeigen die in den Figuren 6a bis 6e dargestellten Dichtlippen 2 jeweils in maximal komprimiertem Zustand.

## Patentansprüche

1. Möbelkorpus (1) mit:
- wenigstens einem im bzw. am Möbelkorpus (1) bewegbar lagerbaren Möbelteil (3),
- einer Dichtlippe (2) zum Abdichten des bewegbar lagerbaren Möbelteiles (3) in dessen Schließstellung,
- einem Ausstoßer für das Möbelteil (3), der durch Druckausübung auf das Möbelteil (3) in dessen Schließstellung auslösbar ist, wobei die Dichtlippe (2) derart komprimierbar ausgebildet ist, dass das Möbelteil (3) aus seiner Schließstellung bis zur Auslösung des Ausstoßers in den Möbelkorpus (1) gedrückt werden kann,
**dadurch gekennzeichnet, dass** ein Puffer (4) mit einem Stößel (5) vorgesehen ist, wobei der Puffer (4) und die Dichtlippe (2) in Schließstellung des bewegbar lagerbaren Möbelteils (3) in gleicher Richtung vom Möbelkorpus (1) abstehen und der Puffer (4) mit dem Stößel (5) so angeordnet ist, dass der Stößel (5) im Wesentlichen so weit vom Möbelkorpus (1) absteht wie die Dichtlippe (2) in der Schließstellung des Möbelteils (3).

2. Möbelkorpus nach Anspruch 1, wobei am Möbelkorpus (1) eine Ausziehführung mit einer Ladenschiene (6) für das Möbelteil (3) angeordnet ist, **dadurch gekennzeichnet, dass** der Puffer (4) zwischen der Ladenschiene (6) und dem Möbelkorpus (1) angeordnet ist.

3. Möbelkorpus nach Anspruch 1 oder 2, **dadurch gekennzeichnet, dass** die Dichtlippe (2) einen Montageteil zur Montage am Möbelkorpus und einen Anlageteil zur Anlage am Möbelteil aufweist, wobei der Anlageteil ein mit dem Montageteil verbundenes erstes Ende aufweist und wobei der Anlageteil (11) ein vom ersten Ende (12) beabstandetes, freies zweites Ende (13) aufweist.

4. Möbelkorpus nach Anspruch 1 oder 2, **dadurch gekennzeichnet, dass** die Dichtlippe (2) einen Montageteil zur Montage am Möbelkorpus und einen Anlageteil zur Anlage am Möbelteil aufweist, wobei der Anlageteil (11) über wenigstens ein Zwischenteil (16) mit dem Montageteil (14) verbunden ist und wobei das Zwischenteil (16) eine vorgegebene Knickstelle (17) aufweist.

5. Möbelkorpus nach Anspruch 3 oder 4, **dadurch gekennzeichnet, dass** der Anlageteil (11), der Montageteil (14) und gegebenenfalls der Zwischenteil (17) einstückig ausgebildet sind.

6. Möbelkorpus nach einem der Ansprüche 3 bis 5, **dadurch gekennzeichnet, dass** am Montageteil (14) wenigstens ein Verankerungszapfen (18) zur Montage am Möbelkorpus (1) angeordnet ist.

7. Möbelkorpus nach einem der Ansprüche 3 bis 6, **dadurch gekennzeichnet, dass** am Anlageteil (11) Abschnitte (15) aus reibungsreduziertem Material, vorzugsweise PE-Streifen, angeordnet sind.

## Claims

1. A furniture carcass (1), including:
- at least one furniture part (3) which can be supported movably in or on the furniture carcass (1),
- a sealing lip (2) for sealing the furniture part (3) which can be supported movably in its closed position,
- an ejector for the furniture part (3), the ejector can be triggered by applying pressure to the furniture part (3) in its closed position, wherein the sealing lip (2) is configured to be compressible such that the furniture part (3) can be pushed from its closed position towards the furniture carcass (1) until the ejector is triggered,
**characterized in that in that** a buffer (4) with a ram (5) is provided, wherein the buffer (4) and the ram (5), in the closed position of the furniture part (3) which can be supported movably, project from the furniture carcass (1) in the same direction, and that the buffer (4) with the ram (5) is arranged such that the ram (5) projects from the furniture carcass (1) substantially as far as the sealing lip (2) in the closed position of the furniture part (3).

2. The furniture carcass according to claim 1, **characterized in that** an extension guide with a drawer rail (6) for the furniture part (3) is arranged on the furniture carcass (1), **characterized in that** the buffer (4) is arranged between the drawer rail (6) and the furniture carcass (1).

3. The furniture carcass according to claim 1 or 2, **characterized in that** the sealing lip (2) has a mounting portion (14) for mounting to the furniture carcass (1) and a contact portion (11) for bearing against the furniture part (3), wherein the contact portion (11) has a first end (12) connected to the mounting portion (14) and wherein the contact portion (11) has a free second end (13) which is spaced from the first end (12).

4. The furniture carcass according to claim 1 or 2, **characterized in that** the sealing lip (2) has a mounting portion (14) for mounting to the furniture carcass (1) and a contact portion (11) for bearing against the furniture part (3), wherein the contact portion (11) is connected to the mounting portion (14) by at least one intermediate portion (16) and wherein the intermediate portion (16) has a predetermined kink location (17).

5. The furniture carcass according to claim 3 or 4, **characterized in that** the contact portion (11), the mounting portion (14) and optionally the intermediate portion (17) are of a one-piece configuration.

6. The furniture carcass according to one of the claims 3 to 5, **characterized in that** at least one anchoring peg (18) is arranged on the mounting portion (14) for mounting to the furniture carcass (1).

7. The furniture carcass according to one of the claims 3 to 6, **characterized in that** portions (15) of reduced-friction material, preferably PE-strips, are arranged on the contact portion (11).

## Revendications

1. Corps formant meuble (1) avec :
- au moins une partie de meuble (3) pouvant être logée de façon mobile dans ou sur le corps formant meuble (1)
- une lèvre d'étanchéité (2) pour rendre étanche la partie de meuble (3) pouvant être logée de façon mobile dans sa position de fermeture,
- un éjecteur pour la partie de meuble (3), qui peut être déclenché en exerçant une pression sur la partie de meuble (3) dans sa position de fermeture, dans lequel la lèvre d'étanchéité (2) est conçue de manière à pouvoir être comprimée de manière telle que la partie de meuble (3) peut être poussée depuis sa position de fermeture jusqu'au déclenchement de l'éjecteur dans le corps formant meuble (1),
**caractérisé en ce qu'**un amortisseur (4) est doté d'un poussoir (5), dans lequel l'amortisseur (4) et la lèvre d'étanchéité (2), en position de fermeture de la partie de meuble (3) pouvant être logée de façon mobile, sont distants dans le même sens du corps formant meuble (1) et l'amortisseur (4) avec le poussoir (5) est disposé de telle sorte que le poussoir (5) est essentiellement à la même distance du corps formant meuble (1) que la lèvre d'étanchéité (2) dans la position de fermeture de la partie de meuble (3).

2. Corps formant meuble selon la revendication 1, dans lequel sur le corps formant meuble (1) est disposée une glissière de guidage avec un rail de chargement (6) pour la partie de meuble (3), **caractérisé en ce que** l'amortisseur (4) est disposé entre le rail de chargement (6) et le corps formant meuble (1).

3. Corps formant meuble selon la revendication 1 ou 2, **caractérisé en ce que** la lèvre d'étanchéité (2) présente une partie de montage pour le montage sur le corps formant meuble et une partie d'appui pour l'appui sur la partie de meuble, dans lequel la partie d'appui présente une première extrémité reliée à la partie de montage et dans lequel la partie d'appui (11) présente une deuxième extrémité libre (13), à distance de la première extrémité (12).

4. Corps formant meuble selon la revendication 1 ou 2, **caractérisé en ce que** la lèvre d'étanchéité (2) présente une partie de montage pour le montage sur le corps formant meuble et une partie d'appui pour l'appui sur la partie de meuble, dans lequel la partie d'appui (11) est reliée par au moins une partie intermédiaire (16) à la partie de montage (14) et dans lequel la partie intermédiaire (16) présente un point d'inflexion prédéfini (17).

5. Corps formant meuble selon la revendication 3 ou 4, **caractérisé en ce que** la partie d'appui (11), la partie de montage (14) et, le cas échéant, la partie intermédiaire (17) sont conçus d'une seule pièce.

6. Corps formant meuble selon l'une des revendications 3 à 5, **caractérisé en ce que** sur la partie de montage (14) est disposé au moins un tourillon d'ancrage (18) pour le montage sur le corps formant meuble (1).

7. Corps formant meuble selon l'une des revendications 3 à 6, **caractérisé en ce que** sur la partie d'appui (11) sont disposées des sections (15) en matériau à frottement réduit, de préférence des bandes en PE.
